# EUROPÄISCHE PATENTSCHRIFT

(11) **EP 3 765 180 B1**
(45) Veröffentlichungstag und Bekanntmachung des Hinweises auf die Patenterteilung: **09.02.2022**
(21) Anmeldenummer: 19710385.6
(22) Anmeldetag: 08.03.2019
(51) Int. Cl.: B01F 7/18, B01F 9/12, B01F 15/02, B01F 15/00, B08B 3/02

(54) **MISCHVORRICHTUNG MIT ZWEITEILIGEM VERSCHLUSSDECKEL**
MIXING DEVICE HAVING A TWO-PART CLOSURE LID
DISPOSITIF DE MÉLANGE POURVU D'UN COUVERCLE DE FERMETURE EN DEUX PARTIES

(30) Priorität: 16.03.2018 DE 102018106192
(43) Veröffentlichungstag der Anmeldung: 20.01.2021
(73) Patentinhaber: Maschinenfabrik Gustav Eirich GmbH & Co KG, 74736 Hardheim (DE)
(72) Erfinder: BLAU, Simon, 74746 Höpfingen (DE); SCHMITT, Clemens, 74731 Walldürn-Altheim (DE)
(74) Vertreter: WSL Patentanwälte Partnerschaft mbB
(86) Internationale Anmeldenummer: PCT/EP2019/055871
(87) Internationale Veröffentlichungsnummer: WO 2019/175054

(56) Entgegenhaltungen:
- EP-A1- 0 438 772
- US-A- 3 434 697

## Beschreibung

Die vorliegende Erfindung betrifft eine Mischvorrichtung mit einem Behälter zur Aufnahme von Mischgut, in dessen Boden eine Entleeröffnung angeordnet ist, und einem Verschlussdeckel zum Verschließen der Entleeröffnung. Solche Mischvorrichtungen sind bekannt. Häufig weisen Sie einen um eine Behälterachse drehbaren Behälter auf. Zudem ist im Innern des Behälters häufig ein drehbares Mischwerkzeug angeordnet. Dabei ist das Mischwerkzeug um eine parallel zur Drehachse des Behälters angeordnete Mischerwelle drehbar, wobei an der Mischerwelle z.B. Mischflügel befestigt sind.

Eine solche Mischvorrichtung ist beispielsweise aus der WO 2011/128435 A1 bekannt. In den Figuren 1 und 2 ist eine Mischvorrichtung wiedergegeben, die im Wesentlichen der WO 2011/128435 A1 entspricht. Dabei zeigt Figur 1 einen Mischbehälter in einer Draufsicht, während Figur 2 eine Schnittansicht durch die Mischvorrichtung darstellt.

Der zylindrische Mischbehälter 101 weist ein exzentrisch im Mischbehälter angeordnetes, fliegend gelagertes Mischwerkzeug 102 an einer zentralen Welle 103 mit seitlich angeordneten Mischflügeln 104 sowie einen stationären, vertikal von oben fliegend gehaltenen Wand-/Bodenabstreifer 105 auf. An der untersten Flügelebene des Mischwerkzeugs 102 sind vertikal nach unten ragende Bodenmesser 106 befestigt, die mit einem geringen Abstand zur Oberfläche des Behälterbodens arbeiten.

Im Zentrum des Mischbehälters 101 befindet sich die Entleeröffnung 107. Die Entleeröffnung 107 kann mit dem als Verschlussdeckel 108 ausgebildeten Verschlusselement verschlossen werden. Bei der gezeigten Ausführungsform ist der Verschlussdeckel 108 über eine Lagergabel und den Lagerzapfen 109 mit einem Tragarm 110 verbunden und somit um die Kippachse des Lagerzapfens 109 schwenkbar. Der Tragarm 110 ist über die Schwenkwelle 111 drehbar gelagert. Ein nicht dargestelltes Rückstellelement sorgt dafür, dass ohne äußere Krafteinwirkungen der Verschlussdeckel 108 relativ zu dem Tragarm 110 eine bestimmte Position einnimmt.

Wenn die Entleeröffnung 107 geschlossen ist, d.h. der Verschlussdeckel 108 innerhalb der Entleeröffnung 107 positioniert ist, schließt der Verschlussdeckel 108 bündig mit dem Boden des Behälters ab. Dadurch wird eine ebene Bodenfläche gebildet, auf welche das Mischgut bewegt wird. Dies stellt eine effiziente Durchmischung des gesamten Mischguts sicher, da sich oberhalb des Verschlussdeckels kein Totraum befindet, der durch die Bodenmesser 106 nicht erreicht wird.

Die Anforderungen des bündigen Abschlusses des Verschlussdeckels mit dem Behälterboden erschwert die Gestaltung und Führung des Verschlussdeckels.

Im Grunde genommen müsste der Verschlussdeckel zum Öffnen der Entleeröffnung linear nach unten bewegt werden. Dies hätte jedoch zur Folge, dass aufgrund der Anordnung der Entleeröffnung im Boden des Behälters das Mischgut über alle Kantenflächen des Verschlussdeckels strömen und gegebenenfalls sogar den Antrieb des Verschlussdeckels verschmutzen würde. Ein seitliches Herausschwenken des Verschlussdeckels aus der Entleeröffnung ist jedoch aufgrund der im Wesentlichen zylinderförmigen oder kegelstumpfförmigen Kontaktflächen von Verschlussdeckel und Entleeröffnung nicht möglich.

Aus diesem Grund erlaubt der Antrieb des Verschlussdeckels, der in Figur 2 gezeigt ist, eine Verschwenkbewegung sowohl um die Achse 111 als auch um die Achse 109. Der bekannte Verschlussdeckel ist aufwändig in der Herstellung und nicht gut reinigbar. Durch die Drehbewegung des Verschlussdeckels muss der Verschlussdeckel ein gewisses Spiel innerhalb der Entleeröffnung aufweisen, um aus der Entleeröffnung herausgeschwenkt werden zu können. Durch den sich dadurch bildenden Spalt können Mischgutbestandteile auch bei geschlossener Entleeröffnung aus dem Behälter entweichen. Zudem muss der Verschlussdeckel sehr gründlich nach jedem Entleervorgang gereinigt werden, um sicherzustellen, dass er wieder in der Öffnung positioniert werden kann und zuverlässig abdichtet. Des Weiteren kann sich Mischgut im Bereich der unterhalb des Verschlussdeckels befindlichen Schwenkachse 109 ansammeln und den Schwenkvorgang behindern. Durch die Schwenkbewegung des Verschlussdeckels in Verbindung mit der Drehbewegung des Mischbehälters wird das aus der Entleeröffnung ausströmende Mischgut in einer parabelförmigen Bahn aus dem Mischbehälter ausfließen. Dadurch ist es notwendig, den unterhalb von dem Verschlussdeckel befindlichen Überleitkasten 112 relativ groß zu gestalten, was die anschließende Reinigung erschwert. Zudem muss der untere Auslaufquerschnitt des Überleitkastens 112 relativ groß gewählt werden, um einen ausreichend steilen Auslaufwinkel zu ermöglichen. Der große Auslaufquerschnitt erschwert die Aufnahme des Mischgutes in nachgeschalteten Behältern, da auch diese wiederum mit großen Einlaufquerschnitten ausgeführt sein müssen.

Schließlich muss im Auslaufkasten Platz für den Verschlussdeckel in der geöffneten Position vorgesehen sein, an dem der Verschlussdeckel das aus der Entleeröffnung ausströmende Mischgut möglichst wenig behindert. Dies bedeutet, dass für den Verschlussdeckel entsprechend viel Platz vorgesehen sein muss.

Die US 3,434,697 A und die EP 0 438 772 A1, die eine Mischvorrichtung gemäß dem Oberbegriff des Anspruchs 1 offenbart, zeigen Mischvorrichtungen mit mehreren Verschlussdeckelteilen.

Ausgehend von dem beschriebenen Stand der Technik ist es daher Aufgabe der vorliegenden Erfindung eine Mischvorrichtung anzugeben, deren Entleeröffnung leicht und platzsparend geöffnet und verschlossen werden kann.

Erfindungsgemäß wird diese Aufgabe durch eine Mischvorrichtung nach Anspruch 1 gelöst.

Durch die zweiteilige Ausbildung des Verschlussdeckels wird der benötigte Raum zur Positionierung des Verschlussdeckels in der geöffneten Position besser verteilt, so dass insgesamt die Mischvorrichtungen kompakter ausgebildet sein kann. Zudem treten die Verschlussdeckelteile zu keinem Zeitpunkt während der Ruhe- oder Bewegungsphase aus der Ebene des Mischbehälterbodens nach oben hin heraus, so dass es zu keinem Zeitpunkt zu einer Kollision mit dem Mischwerkzeug oder den daran befestigten Bodenmessern mit dem Verschlussdeckel kommen kann. Dabei ist vorgesehen, dass beide Verschlussdeckelteile um ein und dieselbe Schwenkachse verschwenkt werden können, um sie zwischen der geschlossenen Position und der geöffneten Position hin und her zu bewegen.

Das Verschwenken um eine Schwenkachse erleichtert die Bewegungsführung der Verschlussdeckelteile.

In einer weiteren bevorzugten Ausführungsform weisen die beiden Verschlussdeckelteile jeweils eine Kontaktfläche auf, wobei die beiden Kontaktflächen in der geschlossenen Position miteinander in Kontakt stehen, wobei in mindestens einer Kontaktfläche und vorzugsweise in beiden Kontaktflächen eine Ausnehmung vorgesehen ist, in welcher ein elastisches Dichtelement angeordnet ist. Dadurch ist ein zuverlässiges Verschließen der Entleeröffnung in der geschlossenen Position möglich und ein Auslaufen von Mischgut durch einen sich zwischen den Verschlussdeckelteilen bildenden Spalt wird vermieden.

In einer weiteren bevorzugten Ausführungsform ist vorgesehen, dass das elastische Dichtelement derart dimensioniert ist, dass es über die Kontaktfläche hervor steht, so dass es in der geschlossenen Position elastisch verformt wird. Diese Maßnahme erhöht die Dichtheit des Verschlussdeckels. Dies ist insbesondere dann, wenn im Mischbehälter während des Mischens ein Unterdruck aufrechterhalten werden soll, von Vorteil.

In einer weiteren bevorzugten Ausführungsform ist vorgesehen, dass die Ausnehmung als eine sich über die gesamte Kontaktfläche erstreckende Rille ausgebildet ist. Dabei ist vorzugsweise die Ausnehmung an den Enden der Rille tiefer oder breiter ausgebildet, wobei das elastische Dichtelement korrespondierend zu der Ausnehmung ausgeführt ist, so dass es an seinen Endbereichen dicker und/oder tiefer ausgebildet ist als in einem die beiden Endbereiche verbindenden mittleren Bereich. Ein sich über die gesamte Kontaktfläche ersteckendes Dichtelement verbessert die Dichtheit. Dadurch, dass in den Bereichen, in denen die Kontaktflächen der Verschlussdeckelteile auf die Kantenflächen der Entleeröffnung treffen, das Dichtelement voluminöser ausgebildet ist, wird die Dichtheit gerade in diesen Bereichen verbessert. Dadurch, dass die Ausnehmung hierzu korrespondierend ausgebildet ist, wird eine formschlüssige Verbindung zwischen Dichtelement und Verschlussdeckelteil bereitgestellt. Zusätzlich kann das Dichtelement in der Ausnehmung auch noch verklebt werden, um z.B. ein Herauslösen während des Betriebes vollständig zu verhindern.

In einer weiteren bevorzugten Ausführungsform ist vorgesehen, dass die Verschlussdeckelteile in eine Reinigungsposition gebracht werden können, die sich zwischen der offenen Position und der geschlossenen Position befindet, wobei zumindest eine Reinigungsdüse vorgesehen ist, die derart ausgerichtet ist, dass über die Reinigungsdüse zugeführtes Reinigungsmittel auf die Kontaktflächen der Verschlussdeckelteile in der Reinigungsposition gesprüht werden kann. Aufgrund der zweiteiligen Ausführung des Verschlussdeckels gelangt Mischgut auf die Kontaktflächen der Verschlussdeckelteile. Es ist daher notwendig, die Kontaktflächen in regelmäßigen Abständen zu reinigen. Dies gelingt am besten, wenn sich die Verschlussdeckelteile in einer Position befinden, in welcher die beiden Kontaktflächen voneinander beanstandet sind, jedoch noch nicht in der geöffneten Position angeordnet sind. Diese Zwischenposition wird als Reinigungsposition bezeichnet.

In einer weiteren bevorzugten Ausführungsform ist vorgesehen, dass jedes Verschlussdeckelteil einen Schwenkarm aufweist, über den das Verschlussdeckelteil mit einem auf der Schwenkachse angeordneten Antriebselement verbunden ist, wobei vorzugsweise jedes Verschlussdeckelteil einen Stützarm aufweist, über den das Verschlussdeckelteil sich am Antriebselement des anderen Verschlussdeckelteils abstützt.

Diese Ausführungsform hat den Vorteil, dass die Schwenkachse in den Auslaufbereich des Mischgutes verlegt werden kann. In diesem Fall braucht die Schwenkachse nicht im Öffnungsbereich der Entleeröffnung angeordnet sein. Daher ist der Stützarm hilfreich, um das Verschlussdeckelteil genügend zu stabilisieren.

In einer bevorzugten Ausführungsform ist vorgesehen, dass jedes Verschlussdeckelteil einen im Wesentlichen halbkreisförmigen Querschnitt aufweist, so dass sich in der geschlossenen Position ein Verschlussdeckel mit kreisförmigem Querschnitt ergibt. Grundsätzlich ist eine Ausbildung mit exakt halbkreisförmigem Querschnitt möglich. In der Praxis hat sich jedoch herausgestellt, dass die Kantenflächen der Verschlussdeckelteile im Bereich des Übergangs zur Kontaktfläche mit Vorteil abgerundet sind, so dass die Verschlussdeckelteile keine exakt halbkreisförmige Querschnittsform aufweisen.

Die Verschlussdeckelteile weisen vorzugsweise eine Innenfläche, die bei geschlossener Entleeröffnung innerhalb des Behälters angeordnet ist, eine Außenfläche, die bei geschlossener Entleeröffnung außerhalb des Behälters angeordnet ist, und eine Kantenfläche, die bei geschlossener Entleeröffnung gegenüber einer Kantenfläche der Entleeröffnung angeordnet ist, auf.

In einer weiteren bevorzugten Ausführungsform sind die Verschlussdeckelteile, die Entleeröffnung und die Schwenkachse derart ausgebildet und angeordnet, dass ein am weitesten von der Schwenkachse entfernt angeordneter Punkt auf der Innenfläche oder der Kantenfläche des Verschlussdeckelteils bei der Schwenkbewegung einen Kreis beschreibt, wobei die Verschlussdeckelteile innerhalb des Kreises und die Kantenflächen der Entleeröffnung außerhalb des Kreises angeordnet sind.

Durch diese Maßnahme müssen die Verschlussdeckelteile nur um die Schwenkachse gedreht werden, um die Entleeröffnung zu verschließen. Die Entleeröffnung ist derart ausgebildet und angeordnet, dass die Kantenfläche der Entleeröffnung während des Schwenkvorgangs nicht mit dem Verschlussdeckel kollidieren können.

Grundsätzlich kann auch in der geschlossenen Position des Verschlussdeckels innerhalb der Entleeröffnung ein Spalt zwischen den Kantenflächen des Verschlussdeckels und den Kantenflächen der Entleeröffnung verbleiben, die Spaltbreite sollte jedoch kleiner sein als die kleinste Korngröße des zu bearbeitenden Mischgutes, um ein Herausfließen des Mischgutes aus dem Mischbehälters zu vermeiden.

In einer bevorzugten Ausführungsform ist vorgesehen, dass die Entleeröffnung und die Verschlussdeckelteile zueinander korrespondierende Kantenflächen aufweisen, die miteinander in Kontakt treten, wenn der Verschlussdeckel in der Entleeröffnung positioniert ist.

Durch diese Maßnahme wird sichergestellt, dass in der geschlossenen Position des Verschlussdeckels kein Spalt zwischen Entleeröffnung und Verschlussdeckel verbleibt.

In einer weiteren bevorzugten Ausführungsform ist vorgesehen, dass die Kantenflächen des Verschlussdeckels derart gekrümmt ausgebildet sind, dass sie auf einer gedachten Kugel liegen, und der Mittelpunkt der gedachten Kugel auf der Schwenkachse liegt.

Besonders bevorzugt schließt der Verschlussdeckel mit dem Boden bündig ab, so dass sich eine ebene Bodenfläche ergibt, wenn der Verschlussdeckel in der Entleeröffnung positioniert ist

Eine solche Ausbildung der Kantenflächen ähnelt dem Aufbau von Kugelsegmentschiebern. Kugelsegmentschieber dienen als Absperrorgan innerhalb von Dosier- und Zuführungsleitungen. Allerdings sind bei den Kugelsegmentschiebern die beweglichen Ventilschieber kugelsegmentförmig ausgebildet, d. h. nicht nur die Kontaktflächen, die mit einem entsprechenden Ventilsitz in Kontakt treten, sind gekrümmt ausgeführt, sondern der gesamte Ventilschieber hat die Form einer Kugelhaube. Abgesehen davon, dass ein solcher Ventilschieber nicht als Verschlussdeckel anzusehen ist, erlaubt er aufgrund der Haubenform auch keine ebene Anordnung im Behälterboden.

Die erfindungsgemäße Ausbildung hat den Vorteil, dass der Verschlussdeckel einfach um die Schwenkachse geschwenkt werden kann, um die Entleeröffnung zu schließen oder zu öffnen.

In einer weiteren bevorzugten Ausführungsform ist vorgesehen, dass die Entleeröffnung und die Verschlussdeckelteile zueinander korrespondierende Kantenflächen aufweisen, die miteinander in Kontakt treten, wenn die Verschlussdeckelteile in der Entleeröffnung positioniert sind, wobei die Kantenflächen der Verschlussdeckelteile derart gekrümmt ausgebildet sind, dass sie auf einer gedachten Kugel liegen, wobei der Mittelpunkt der gedachten Kugel auf der Schwenkachse liegt. Diese Ausführungsform hat den Vorteil, dass die Verschlussdeckelteile einfach um die Schwenkachse gedreht werden können, da die miteinander korrespondierenden Flächen auf der Oberfläche einer gedachten Kugel liegen. Durch die zweiteilige Ausführung des Verschlussdeckels ist zudem sichergestellt, dass beim Öffnen des Verschlussdeckels der Verschlussdeckel nicht in den Innenraum des Behälters eintaucht.

In einer weiteren bevorzugten Ausführungsform ist zumindest ein Anschlagselement vorgesehen, welches die Bewegung von zumindest einem Verschlussdeckelteil in Richtung der geschlossenen Position begrenzt, so dass beide Verschlussdeckelteile in der geschlossenen Position am Anschlagselement anliegen.

Weitere Vorteile, Merkmale und Anwendungsmöglichkeiten der vorliegenden Erfindung werden deutlich anhand der folgenden Beschreibung einer bevorzugten Ausführungsform sowie der dazugehörigen Figuren. Es zeigen:
Figur 1 einen Mischbehälter des Standes der Technik in einer Draufsicht,
Figur 2 einen seitlichen Schnitt durch die Mischvorrichtung und den darin eingebauten Mischbehälter von Figur 1,
Figur 3 einen seitlichen Schnitt durch einen Mischer mit geteiltem Verschlussdeckel und Vorrichtung zum Betrieb des Verschlussdeckels gemäß der vorliegenden Erfindung,
Figur 4 eine Draufsicht auf den Verschlussbereich gemäß Figur 3,
Figur 5 eine zweite Draufsicht auf den Verschlussbereich gemäß den Figuren 3 und 4,
Figur 6 und 7 zwei seitliche Schnittansichten des Verschlussbereiches der Figuren 4 und 5 mit einem mehrteiligen Verschlussdeckel im geschlossenen bzw. geöffneten Zustand,
Figur 8 eine Abwandlung der Figur 7 mit einem in einer Reinigungsposition geöffneten Verschlussdeckel mit ausgefahrener Reinigungsdüse,
Figur 9 ein Verschlussdeckelteil in einer perspektivischen Ansicht,
Figur 10 ein Verschlussdeckel bestehend aus zwei Verschlussdeckelteilen in einer perspektivischen Ansicht und
Figur 11 ein Dichtelement in einer perspektivischen Ansicht.

Die in den Figuren 1 und 2 gezeigte Ausführungsform des Standes der Technik wurde bereits oben beschrieben.

Figur 3 zeigt einen seitlichen Schnitt durch einen Mischer mit geteiltem Verschlussdeckel einer erfindungsgemäßen Mischvorrichtung. Der zylindrische Mischbehälter 1 weist ein exzentrisch im Mischbehälter angeordnetes, fliegend gelagertes Mischwerkzeug 2 an einer zentralen Mischerwelle 3 sowie einen stationären, vertikal von oben fliegend gehaltenen Wand-/Bodenabstreifer (nicht dargestellt) auf. An der untersten Ebene des Mischwerkzeugs 2 sind vertikal nach unten ragende Bodenmesser 4 befestigt, die mit einem geringen Abstand zur Oberfläche des Behälterbodens arbeiten.

Im Zentrum des Mischbehälters 1 befindet sich die Entleeröffnung 5. Die Entleeröffnung 5 kann mit dem als Verschlussdeckel 6', 6" ausgebildeten Verschlusselement verschlossen werden. Zu erkennen ist der Mischbehälterboden 7. Wie insbesondere den Figuren 6 und 7 zu entnehmen ist, ist in dem Behälterboden 7 eine Entleeröffnung 5 angeordnet, die mithilfe eines zweiteiligen Verschlussdeckels 6', 6" verschlossen werden kann. In der Figur 5 und 7 ist eine Situation gezeigt, in welcher der Verschlussdeckel vollständig geöffnet ist. In den Figuren 4 und 6 ist eine Situation gezeigt, in der der Verschlussdeckel verschlossen ist. In der Figur 8 sieht man den Verschlussdeckel in der Reinigungsposition, in welcher der Verschlussdeckel zum Teil geöffnet ist.

Der Behälterboden 7 dreht sich zusammen mit dem Behälter um eine Drehachse 8. Zum Öffnen und Schließen des Verschlussdeckels 6', 6" werden die beiden Verschlussdeckelteile 6', 6"um die Schwenkachse 9 gedreht. Damit dies möglich ist, haben Entleeröffnung und die Verschlussdeckelteile bevorzugt zueinander korrespondierende Kantenflächen, die derart gekrümmt sind, dass sie auf einer gedachten Kugel liegen, so dass zum Öffnen oder Schließen der Entleeröffnung die Verschlusselementteile um eine Schwenkachse geschwenkt werden können, auf welche der Mittelpunkt der gedachten Kugel liegt.

In der Regel befindet sich in dem oberhalb des Mischbehälterbodens 7 angeordneten Mischbehälter Mischgut, das dann, wenn der Verschlussdeckel 6', 6" geöffnet wird, wie in den Figuren 5 und 7 gezeigt ist, durch die Entleeröffnung in den Mischgutauslauf 10 fällt. Der Mischgutauslauf 10 ist mit dem Behälterboden 7 verbunden, so dass dieser sich mit dem Behälter dreht. An dem Mischgutauslauf 10 ist eine mit dem stationären System verbundene Schürze 11 angeordnet. Der Mischgutauslauf 10 und die Schürze 11 sind relativ zueinander über ein Drehlager drehbar.

Ebenfalls mit dem stationären System verbunden, z.B. im Mischerfuß, in welchem der entsprechende Mischer positioniert ist, ist eine Hubvorrichtung 12, 13 angeordnet. In dem gezeigten Beispiel sind vier Hubkolben 13, in den entsprechenden Kammern innerhalb des Kolbengehäuses 12 angeordnet. In an sich bekannter Weise können die durch den Hubkolben 13 gebildeten Fluidkammern innerhalb des Kolbengehäuses 12 mit Druckfluid beaufschlagt werden, um den Hubkolben 13 innerhalb des Gehäuses 12 zwischen seinen beiden Extrempositionen, die beispielsweise in Figur 4 und 5 bzw. Figuren 6 und 7 gezeigt sind, hin und her zu bewegen.

Der Hubkolben 13 ist mit einem ersten Hubetementteit 14 verbunden. Wird die Hubvorrichtung 12, 13 betätigt, kann das Hubelementteil 14 zusammen mit dem Hubkolben 13 nach oben bzw. unten bewegt werden. Das Hubelement besteht aus dem ersten Hubelement 14 und dem zweiten Hubelement 15. Die beiden Hubelementteile 14, 15 sind über ein Drehlager 16 relativ zueinander drehbar. Da das erste Hubelement 14 am Hubkolben 13 befestigt ist, ist dies im stationären System angeordnet, d.h. es dreht sich nicht zusammen mit dem Mischbehälter. Das zweite Hubelementteil 15 wiederum ist mit dem Mischgutauslauf 10 verbunden, so dass es sich zusammen mit diesem und dem Mischgutbehälter dreht, wenn der Behälter angetrieben wird. Das erste Hubelementteil und das zweite Hubelementteil sind derart angeordnet, dass sie in Richtung der Linearbewegung der Hubvorrichtung 12, 13 formschlüssig miteinander verbunden sind, was bedeutet, dass wenn das erste Hubelement 14 von der in Figur 4 gezeigten unteren Position in die in Figur 5 gezeigte obere Position bewegt wird, das zweite Hubelementteil 15 mit angehoben wird.

Wie insbesondere den Figuren 4 und 5 zu entnehmen ist, ist mit dem zweiten Hubelementteil 15 eine Kurvenscheibe 17 verbunden. Auf der Kurvenscheibe läuft ein Hebel 18, der wiederum mit dem Mischbehälter bzw. den Mischgutauslauf 10 verbunden ist. Wird nun die Hubvorrichtung betätigt, um das Hubelement von der in Figur 4 gezeigten Position in die in Figur 5 gezeigte Position zu bringen, läuft der Hebel 18 auf der Kurvenscheibe 17 entlang und wird im Uhrzeigersinn um die Schwenkachse 9 gedreht. Da die Schwenkachse 9 mit einem Verschlussdeckelteil verbunden ist, wird dieses ebenfalls um die Schwenkachse 9 gedreht. In der Figur 3 ist zu erkennen, dass auf der gegenüberliegenden Seite eine weitere Kurvenscheibe und ein weiterer Hebel vorgesehen sind, die sich gleichzeitig aber gegenläufig bewegen, wobei mit dem anderen Hebel das andere Verschlussdeckelteil verbunden ist.

Die Figuren 6 und 7 zeigen die in Figuren 4 und 5 dargestellte Draufsicht in einer Schnittansicht. Neben den zwei Verschlussdeckelteilen 6', 6" ist auch eine eingefahrene Reinigungsdüse 24 im Schürzenteil 11 dargestellt. Figur 7 zeigt den vollständig geöffneten Verschluss mit den Verschlussdeckelteilen 6', 6" in ihrer Endlagenposition. Die Reinigungsdüse 24 ist in der Wandung der Schürze 11 eingefahren.

Figur 8 zeigt eine Abwandlung der Figur 7 mit einem in einer Reinigungsposition geöffneten Verschlussdeckel mit ausgefahrener Reinigungsdüse. Die Verschlussdeckelteile 6'und 6" sind mittels der teilweise ausgefahrenen Hubvorrichtung 12, 13 in eine teilgeöffnete Position bewegt, so dass sich zwischen den korrespondieren Kanten- und Kontaktflächen ein Spalt ergibt. Um eine Reinigung der Kanten- und Kontaktflächen durchzuführen, ist in einem vorhergehenden Schritt das Mischgut vollständig aus dem Mischbehälter durch vollständiges Öffnen des Verschlussdeckels gemäß Figur 7 zu entnehmen. Anschließend werden die Verschlussdeckelteile 6'und 6" so geschwenkt, dass sich die Reinigungsposition ergibt. Während des Zuschwenkens der Verschlussdeckelteile bis in die Reinigungsposition kann eine Reinigungsdüse 24, die im feststehenden Schürzenteil 11 angeordnet ist, in den vom Mischgut durchströmten Mischgutauslauf 10 bzw. Schürzenbereich 11 eingefahren werden und die Oberfläche und Kanten- und Kontaktfläche der Verschlussdeckelteile 6'und 6" durch Einsprühen eines Reinigungsfluides abreinigen.

Die Verschlussdeckelteile sind in den Figuren 9 bis 11 dargestellt. In Figur 9 ist eine perspektivische Ansicht eines Verschlussdeckelteils 6' gezeigt. Das Verschlussdeckelteil 6' ist im Wesentlichen halbkreisförmig ausgebildet und mit einem Schwenkarm 19 verbunden, welcher von der Schwenkwelle 21 angetrieben wird. Auf der gegenüberliegenden Seite ist ein Stützarm 20 vorgesehen, der sich an der gegenüberliegenden Schwenkachse abstützt.

Figur 10 zeigt den Verschlussdeckel bestehend aus zwei Verschlussdeckelteilen 6', 6". In der gezeigten Ausführungsform haben beide Verschlussdeckelteile 6', 6" eine Ausnehmung, in welcher ein entsprechendes Dichtelement 22 beispielhaft im Verschlussdeckelteile 6' angeordnet ist. Werden die beiden Verschlussdeckelteile in ihre geschlossene Position gebracht, so liegen die beiden Dichtelemente aneinander und verschließen den sich zwischen den beiden Verschlussdeckelteilen 6', 6" befindlichen Spalt. Das Dichtelement 22 ist elastisch ausgebildet und weist an seinen Endbereichen 23 eine Verdickung auf. Die Ausnehmung innerhalb der Verschlussdeckelteil 6', 6" ist korrespondierend zu dem Dichtelement 22 ausgebildet. Gerade im Eckbereich der Verschlussdeckelelemente ist eine dichte Konstruktion notwendig, um zu verhindern, dass Mischgut aus dem Behälter ausläuft.

Bei der gezeigten Ausführungsform ist die Entleeröffnung kreisförmig, so dass die beiden Verschlussdeckelteile im Wesentlichen halbkreisförmig sind und zusammen eine Kreisform bilden, die der Kreisform der Entleeröffnung entspricht.

Alternativ könnte die Entleeröffnung in dem Bereich, in welchem sich die beiden Verschlussdeckelteile 6', 6" treffen von der Kreisform abweichen und entsprechende nach innen vorstehende Anschlagselemente aufweisen. In diesem Fall sollte auch die Form der Verschlussdeckelteile 6', 6" im Bereich der Anschlagelemente von der Kreisform abweichen.

### Bezugszeichenliste:

- 1: Mischbehälter
- 2: Mischwerkzeug
- 3: Mischerwelle
- 4: Bodenmesser
- 5: Entleeröffnung
- 6',6": Verschlussdeckel
- 7: Mischbehälterboden
- 8: Drehachse
- 9: Schwenkachse
- 10: Mischgutauslauf
- 11: Schürze
- 12: Kolbengehäuse
- 13: Hubvorrichtung
- 14: erstes Hubelement
- 15: zweites Hubelement
- 16: Drehlager
- 17: Kurvenscheibe
- 18: Hebel
- 19: Schwenkarm
- 20: Stützarm
- 21: Schwenkwelle
- 22: Dichtelement
- 23: Endbereiche
- 24: Reinigungsdüse

- 101: Mischbehälter
- 102: Mischwerkzeug
- 103: zentrale Welle
- 104: Mischflügel
- 105: Wand-/Bodenabstreifer
- 106: Bodenmesser
- 107: Entleeröffnung
- 108: Verschlussdeckel
- 109: Lagerzapfen
- 110: Tragarm
- 111: Schwenkwelle
- 112: Überleitkasten

## Patentansprüche

1. Mischvorrichtung mit einem Behälter (1) zur Aufnahme von Mischgut, in dessen Boden eine Entleeröffnung (5) angeordnet ist, und einem Verschlussdeckel (6',6") zum Verschließen der Entleeröffnung (5), wobei der Verschlussdeckel (6',6") aus zwei Verschlussdeckelteilen (6',6") besteht, die relativ zueinander zwischen einer geschlossenen Position, in welcher sich die beiden Verschlussdeckelteile (6',6") berühren und zusammen den Verschlussdeckel (6',6") bilden, und einer geöffneten Position, in welcher die beiden Verschlussdeckelteile (6',6") voneinander beabstandet sind, so dass zwischen den beiden Verschlussdeckelteilen (6',6") eine Öffnung (5) zur Entnahme des Mischgutes aus dem Behälter gebildet wird, hin und her bewegt werden können, wobei beide Verschlussdeckelteile (6',6") um eine Schwenkachse (9) verschwenkt werden können, um sie zwischen der geschlossenen Position und der geöffneten Position hin und her zu bewegen, **dadurch gekennzeichnet, dass** beide Verschlussdeckelteile (6',6") um dieselbe Schwenkachse (9) verschwenkbar sind.

2. Mischvorrichtung nach Anspruch 1, **dadurch gekennzeichnet, dass** die beiden Verschlussdeckelteile (6',6") jeweils eine Kontaktfläche aufweisen, wobei die beiden Kontaktflächen in der geschlossenen Position miteinander in Kontakt stehen, wobei mindestens eine Kontaktfläche und vorzugsweise beide Kontaktflächen eine Ausnehmung aufweisen, in welcher ein elastisches Dichtelement (22) angeordnet ist.

3. Mischvorrichtung nach Anspruch 2, **dadurch gekennzeichnet, dass** das elastische Dichtelement (22) derart dimensioniert ist, dass es über die Kontaktfläche hervorsteht, sodass es in der geschlossenen Position elastisch verformt wird.

4. Mischvorrichtung nach Anspruch 2 oder 3, **dadurch gekennzeichnet, dass** die Ausnehmung als eine sich über die gesamte Kontaktfläche erstreckende Rille ausgebildet ist, wobei vorzugsweise die Ausnehmung an den Enden der Rille tiefer und/oder breiter ausgebildet ist, wobei das elastische Dichtelement (22) korrespondierend zu der Ausnehmung ausgeführt ist, sodass es an seinen Endbereichen dicker und/oder tiefer ausgebildet ist als in einem die beiden Endbereiche verbindenden mittleren Bereich.

5. Mischvorrichtung nach einem der Ansprüche 1-4, **dadurch gekennzeichnet, dass** die Verschlussdeckelteile (6',6") in eine Reinigungsposition gebracht werden können, die sich zwischen der offenen Position und der geschlossenen Position befindet, und zumindest eine Reinigungsdüse (24) vorgesehen ist, die derart ausgerichtet ist, dass über die Reinigungsdüse (24) zugeführtes Reinigungsmittel auf die Kontaktflächen der Verschlussdeckelteile (6',6") in der Reinigungsposition gesprüht werden kann.

6. Mischvorrichtung nach einem der Ansprüche 1-5, **dadurch gekennzeichnet, dass** jedes Verschlussdeckelteil (6',6") einen Schwenkarm (19) aufweist, über den das Verschlussdeckelteil (6',6") mit einem auf der Schwenkachse (9) angeordneten Antriebselement verbunden ist, wobei vorzugsweise jedes Verschlussdeckelteil einen Stützarm aufweist, über den das Verschlussdeckelteil sich am Antriebselement des anderen Verschlussdeckelteils abstützt.

7. Mischvorrichtung nach einem der Ansprüche 1-6, **dadurch gekennzeichnet, dass** jedes Verschlussdeckelteil (6',6") mit im Wesentlichen halbkreisförmigem Querschnitt ausgebildet ist.

8. Mischvorrichtung nach einem der Ansprüche 1-7, **dadurch gekennzeichnet, dass** die Verschlussdeckelteile (6',6") eine Innenfläche, die bei geschlossener Entleeröffnung (5) innerhalb des Behälters (1) angeordnet ist, eine Außenfläche, die bei geschlossener Entleeröffnung (5) außerhalb des Behälters angeordnet ist, und eine Kantenfläche, die bei geschlossener Entleeröffnung (5) gegenüber einer Kantenfläche der Entleeröffnung (5) angeordnet ist, aufweisen, und Verschlussdeckelteile(6',6"), Entleeröffnung (5) und Schwenkachse (9) derart ausgebildet und angeordnet sind, dass ein am weitesten von der Schwenkachse (9) entfernt angeordneter Punkt auf der Innenfläche oder der Kantenfläche der Verschlussdeckelteile (6',6") bei der Schwenkbewegung einen Kreis beschreibt, wobei die Verschlussdeckelteile (6',6") innerhalb des Kreises und die Kantenflächen der Entleeröffnung (9)außerhalb des Kreises angeordnet sind.

9. Mischvorrichtung nach einem der Ansprüche 1-8, **dadurch gekennzeichnet, dass** die Entleeröffnung (9) und die Verschlussdeckelteile (6',6") zueinander korrespondierende Kantenflächen aufweisen, die miteinander in Kontakt treten, wenn die Verschlussdeckelteile (6',6") in der geschlossenen Position sind.

10. Mischvorrichtung nach Anspruch 9, **dadurch gekennzeichnet, dass** die Kantenflächen der Verschlussdeckelteile (6',6") derart gekrümmt ausgebildet sind, dass sie auf einer gedachten Kugel liegen, wobei der Mittelpunkt der gedachten Kugel auf der Schwenkachse (9) liegt.

11. Mischvorrichtung nach einem der Ansprüche 1 bis 10, **dadurch gekennzeichnet, dass** der Verschlussdeckel mit dem Boden (7) bündig abschließt, so dass sich eine ebene Bodenfläche ergibt, wenn der Verschlussdeckel in der Entleeröffnung (9) positioniert ist.

12. Mischvorrichtung nach einem der Ansprüche 1 bis 11, **dadurch gekennzeichnet, dass** zumindest ein Anschlagselement vorgesehen ist, welches die Bewegung der Verschlussdeckelteile (6',6") in Richtung der geschlossenen Position begrenzt, sodass beide Verschlussdeckelteile (6',6") in der geschlossenen Position am Anschlagselement anliegen.

13. Mischvorrichtung nach Anspruch 12, **dadurch gekennzeichnet, dass** das zumindest eine Anschlagselement an der Kantenfläche der Entleeröffnung (9) angeordnet ist.

14. Mischvorrichtungen nach einem der Ansprüche 1-13, **dadurch gekennzeichnet, dass** der Behälter zur Aufnahme von Mischgut um eine Behälterachse (8) drehbar ist, wobei im Innern des Behälters ein drehbares Mischwerkzeug (2) angeordnet ist, wobei das Mischwerkzeug (2) eine parallel zur Drehachse des Behälters angeordnete Mischerwelle (3) aufweist, die vorzugsweise von der Behälterachse beabstandet angeordnet ist.

## Claims

1. A mixing device comprising a container (1) for receiving mixing material, with an emptying opening (5) being arranged in the bottom thereof, and a closure cover (6', 6") for closing the emptying opening (5), wherein the closure cover (6', 6") comprises two closure cover portions (6', 6") which can be reciprocated relative to each other between a closed position in which the two closure cover portions (6', 6") are in contact with each other and together form the closure cover (6', 6") and an opened position in which the two closure cover portions (6', 6") are spaced from each other so that an opening (5) is formed between the two closure cover portions (6', 6") for removal of the mixing material from the container, wherein both closure cover portions (6', 6") can be pivoted about a pivot axis (9) to reciprocate them between the closed position and the opened position, **characterised in that** both closure cover portions (6', 6") are pivotable about the same pivot axis (9).

2. A mixing device according to claim 1 **characterised in that** the two closure cover portions (6', 6") each have a contact surface, wherein the two contact surfaces are in contact with each other in the closed position, wherein at least one contact surface and preferably both contact surfaces have a recess in which an elastic sealing element (22) is arranged.

3. A mixing device according to claim 2 **characterised in that** the elastic sealing element (22) is of such a dimension that it projects beyond the contact surface so that it is elastically deformed in the closed position.

4. A mixing device according to claim 2 or claim 3 **characterised in that** the recess is in the form of a groove extending over the entire contact surface, wherein preferably the recess is deeper and/or wider at the ends of the groove, wherein the elastic sealing element (22) is designed to correspond to the recess so that it is thicker and/or deeper at its end regions than in a central region connecting the two end regions.

5. A mixing device according to one of claims 1 to 4 **characterised in that** the closure cover portions (6', 6") can be moved into a cleaning position which is between the open position and the closed position and there is provided at least one cleaning nozzle (24) so oriented that cleaning agent supplied by way of the cleaning nozzle (24) can be sprayed on to the contact surfaces of the closure cover portions (6', 6") in the cleaning position.

6. A mixing device according to one of claims 1 to 5 **characterised in that** each closure cover portion (6', 6") has a pivotal arm (19), by way of which the closure cover portion (6', 6") is connected to a drive element arranged on the pivot axis (9), wherein preferably each closure cover portion has a support arm, by way of which the closure cover portion is supported on the drive element of the other closure cover portion.

7. A mixing device according to one of claims 1 to 6 **characterised in that** each closure cover portion (6', 6") is of a substantially semicircular cross-section.

8. A mixing device according to one of claims 1 to 7 **characterised in that** the closure cover portions (6', 6") have an inner surface which with the emptying opening (5) closed is arranged within the container (1), an outer surface which with the emptying opening (5) closed is arranged outside the container, and an edge surface which with the emptying opening (5) closed is arranged opposite an edge surface of the emptying opening (5), and the closure cover portions (6', 6"), the emptying opening (5) and the pivot axis (9) are of such a configuration and arrangement that a point arranged furthest away from the pivot axis (9) on the inner surface or the edge surface of the closure cover portions (6', 6") describes a circle in the pivotal movement, wherein the closure cover portions (6', 6") are arranged within the circle and the edge surfaces of the emptying opening (9) are arranged outside the circle.

9. A mixing device according to one of claim 1 to 8 **characterised in that** the emptying opening (9) and the closure cover portions (6', 6") have mutually corresponding edge surfaces which come into contact with each other when the closure cover portions (6', 6") are in the closed position.

10. A mixing device according to claim 9 **characterised in that** the edge surfaces of the closure cover portions (6', 6") are of a curved configuration such that they lie on a notional sphere, wherein the centre point of the notional sphere is on the pivot axis (9).

11. A mixing device according to one of claims 1 to 10 **characterised in that** the closure cover ends flush with the bottom (7) so that a flat bottom surface is afforded when the closure cover is positioned in the emptying opening (9).

12. A mixing device according to one of claims 1 to 11 **characterised in that** there is provided at least one abutment element which limits the movement of the closure cover portions (6', 6") in the direction of the closed position so that both closure cover portions (6', 6") bear against the abutment element in the closed position.

13. A mixing device according to claim 12 **characterised in that** at least one abutment element is arranged at the edge surface of the emptying opening (9).

14. Mixing devices according to one of claims 1 to 13 **characterised in that** the container for receiving mixing material is rotatable about a container axis (8), wherein a rotatable mixing tool (2) is arranged in the interior of the container, wherein the mixing tool (2) has a mixer shaft (3) which is arranged parallel to the axis of rotation of the container and which is preferably arranged spaced from the container axis.

## Revendications

1. Dispositif de mélange comprenant un récipient (1) destiné à recevoir un mélange, dans le fond duquel est disposé une ouverture de déchargement (5), et un couvercle de fermeture (6', 6") pour fermer l'ouverture de déchargement (5), le couvercle de fermeture (6', 6") comprenant deux parties de couvercle de fermeture (6', 6") qui peuvent être déplacées en va-et-vient l'un par rapport à l'autre entre une position fermée dans laquelle les deux parties de couvercle de fermeture (6', 6") se touchent et constituent ensemble le couvercle de fermeture (6', 6") et une position ouverte dans laquelle les deux parties de couvercle de fermeture (6', 6") sont espacées l'une de l'autre si bien qu'une ouverture (5) soit formée entre les deux parties de couvercle de fermeture (6', 6") pour décharger le mélange du récipient, les deux parties de couvercle de fermeture (6', 6") pouvant être pivotées autour d'un axe de pivotement (9) pour les pivoter en va-et-vient entre la position fermée et la position ouverte, **caractérisé en ce que** les deux parties de couvercle de fermeture (6', 6") peuvent être pivotées autour du même axe de pivotement (9).

2. Dispositif de mélange selon la revendication 1, **caractérisé en ce que** les deux parties de couvercle de fermeture (6', 6") comprennent chacune une surface de contact, les deux surfaces de contact étant en contact l'une avec l'autre en position fermée, au moins une surface de contact et de préférence les deux surfaces de contact comprenant un évidement dans lequel un élément d'étanchéité élastique (22) est disposé.

3. Dispositif de mélange selon la revendication 2, **caractérisé en ce que** l'élément d'étanchéité élastique (22) a des dimensions telles qu'il dépasse de la surface de contact, si bien qu'il soit déformé en position fermée.

4. Dispositif de mélange selon la revendication 2 ou 3, **caractérisé en ce que** l'évidement est configuré comme une rainure s'étendant sur la surface de contact entière, de préférence, l'évidement étant plus profond et/ou plus large aux extrémités de la rainure, l'élément d'étanchéité élastique (22) étant configuré de façon à correspondre à l'évidement, si bien qu'il soit plus épais et/ou plus profond dans ses zones d'extrémité que dans une zone intermédiaire reliant les deux zones d'extrémité.

5. Dispositif de mélange selon l'une des revendications 1 à 4, **caractérisé en ce que** les parties de couvercle de fermeture (6', 6") peuvent être mis dans une position de nettoyage qui est située entre la position ouverte et la position fermée, et qu'au moins une buse de nettoyage (24) est prévue qui est orientée de façon que, en position de nettoyage, un produit nettoyant acheminé via la buse de nettoyage (24) puisse être diffusé sur les surfaces de contact des parties de couvercle de fermeture (6', 6").

6. Dispositif de mélange selon l'une des revendications 1 à 5, **caractérisé en ce que** chaque partie de couvercle de fermeture (6', 6") comprend un bras de pivotement (19) par lequel la partie de couvercle de fermeture (6', 6") est reliée à un élément d'entraînement disposé sur l'axe de pivotement (9), de préférence, chaque partie de couvercle de fermeture comprenant un bras d'appui par lequel la partie de couvercle de fermeture prend appui sur l'élément d'entraînement de l'autre partie de couvercle de fermeture.

7. Dispositif de mélange selon l'une des revendications 1 à 6, **caractérisé en ce que** chaque partie de couvercle de fermeture (6', 6") est formée avec une section transversale sensiblement semi-circulaire.

8. Dispositif de mélange selon l'une des revendications 1 à 7, **caractérisé en ce que** les parties de couvercle de fermeture (6', 6") comprennent une surface intérieure qui est disposée à l'intérieur du récipient (1) lorsque l'ouverture de déchargement est fermée, une surface extérieure qui est disposée à l'extérieur du récipient lorsque l'ouverture de déchargement est fermée et une surface de bord qui est disposée en regard d'une surface de bord de l'ouverture de déchargement (5) lorsque l'ouverture de déchargement (5) est fermée, et que les parties de couvercle de fermeture (6', 6"), l'ouverture de déchargement (5) et l'axe de pivotement (9) sont configurés et disposés de façon telle que, lors d'un mouvement de pivotement, un point disposé le plus loin de l'axe de pivotement (9) décrive un cercle sur la surface intérieure ou la surface de bord des parties de couvercle de fermeture (6', 6"), les parties de couvercle de fermeture (6', 6") étant disposées à l'intérieur du cercle et les surfaces de bord de l'ouverture de déchargement (9) étant disposées à l'extérieur du cercle.

9. Dispositif de mélange selon l'une des revendications 1 à 8, **caractérisé en ce que** l'ouverture de déchargement (9) et les parties de couvercle de fermeture (6', 6") comprennent des surfaces de bord correspondant l'une à l'autre qui entrent en contact l'une avec l'autre lorsque les parties de couvercle de fermeture (6', 6") sont en position fermée.

10. Dispositif de mélange selon la revendication 9, **caractérisé en ce que** les surfaces de bord des parties de couvercle de fermeture (6', 6") sont courbées de façon qu'elles soient situées sur une sphère imagée, le centre de la sphère imagée étant situé sur l'axe de pivotement (9).

11. Dispositif de mélange selon l'une des revendications 1 à 10, **caractérisé en ce que** le couvercle de fermeture est en affleurement avec le fond (7), si bien qu'il en résulte une surface de fond plat lorsque le couvercle de fermeture est positionné dans l'ouverture de déchargement (9).

12. Dispositif de mélange selon l'une des revendications 1 à 11, **caractérisé en ce qu'**il est prévu au moins un élément de butée qui limite le mouvement des parties de couvercle de fermeture (6', 6") en direction de la position fermée, si bien que, en position fermée, les deux parties de couvercle de fermeture (6', 6") soient en appui sur l'élément de butée.

13. Dispositif de mélange selon la revendication 12, **caractérisé en ce que** ledit au moins un élément de butée est disposé près de la surface de bord de l'ouverture de déchargement (9).

14. Dispositifs de mélange selon l'une des revendications 1 à 13, **caractérisé en ce que** le récipient destiné à recevoir un mélange est rotatif autour d'un axe de récipient (8), un outil mélangeur rotatif (2) étant disposé à l'intérieur du récipient, l'outil mélangeur (2) comprenant un arbre mélangeur (3) disposé parallèlement à l'axe de rotation du récipient et, de préférence, à une distance de l'axe de récipient.
